# EUROPÄISCHE PATENTSCHRIFT

(11) **EP 2 346 676 B1**
(45) Veröffentlichungstag und Bekanntmachung des Hinweises auf die Patenterteilung: **08.08.2012**
(21) Anmeldenummer: 09737435.9
(22) Anmeldetag: 22.10.2009
(51) Int. Cl.: B31B 19/62, B31B 29/60, B05C 1/02, B05B 13/02

(54) **VORRICHTUNG UND EIN VERFAHREN ZUR WEITERVERARBEITUNG VON SACKHALBZEUGEN SOWIE BELEIMUNGSSTATION FÜR SACKHALBZEUGE**
DEVICE AND A METHOD FOR PROCESSING SEMIFINISHED BAG PRODUCTS, AND GLUING STATION FOR SEMIFINISHED BAG PRODUCTS
DISPOSITIF ET PROCEDE POUR LA TRANSFORMATION DE PRODUITS SEMI-FINIS POUR SACS ET POSTE D'ENCOLLAGE POUR DES PRODUITS SEMI-FINIS POUR SACS

(30) Priorität: 27.10.2008 DE 102008053280; 28.10.2008 EP 08167751
(43) Veröffentlichungstag der Anmeldung: 27.07.2011
(73) Patentinhaber: Windmöller & Hölscher KG, 49525 Lengerich (DE)
(72) Erfinder: LAMKEMEYER, Andreas, 49124 Georgsmarienhütte (DE); DAHER, Marco, 49565 Bramsche (DE); KLANG, Ralf, 49525 Lengerich (DE)
(74) Vertreter: Weber, Jan Thorsten
(86) Internationale Anmeldenummer: PCT/EP2009/063842
(87) Internationale Veröffentlichungsnummer: WO 2010/049335

(56) Entgegenhaltungen:
- WO-A1-2004/048003
- DE-A1-102007 057 820
- GB-A- 2 331 150

## Beschreibung

Die Erfindung betrifft eine Vorrichtung und ein Verfahren zur Weiterverarbeitung von Sackhalbzeugen und eine Beleimungsstation für Sackhalbzeuge.

Vorrichtungen zur Weiterverarbeitung von Sackhalbzeugen werden bei der Herstellung verschiedenster Arten von Säcken eingesetzt. Mit Verfahren zur Weiterverarbeitung von Sackhalbzeugen ist gemeint, dass zumindest ein Teil der Bearbeitungsschritte, die zwischen dem Vorliegen des Sackmaterials und dem Entstehen des fertigen Sackes anfallen, Bestandteil des Verfahrens sind.

Zu den mit dem Gesamtverfahren hergestellten Säcken zählen beispielsweise die so genannten Ventilsäcke, in die in der Regel bei der Herstellung der Böden Ventilzettel eingelegt werden. Die Böden selbst werden häufig als Kreuzböden ausgestaltet, wie sie beispielsweise in der DE 090 145 48 U1 und der DE 3020043 A1 dargestellt sind. Um den Böden und den eingelegten Ventilzetteln einen dauerhaften Zusammenhalt zu verleihen, werden Teile der Böden untereinander und/oder mit den Ventilzetteln mit Hilfe von Leim verklebt.

Zu diesem Zweck werden entweder die zu verklebenden Bereiche der Bodenfaltungen oder die ihnen zugeordneten Zettel, also alle miteinander zu verklebende Bereiche, mit einer Leimspur versehen und anschließend durch Zusammenführung oder -faltung miteinander verklebt.

Der Auftrag einer formatgerechten Leimspur erfolgt in der Regel, indem ein auf einer rotierenden Walze befestigtes Formatteil bei einer Umdrehung der Walze mit einer Leimwalze oder sonstigen Leimspeicher- oder Übertragungsteilen in Kontakt gebracht und dabei mit Leim beaufschlagt wird. Im weiteren Verlauf der Walzendrehung überträgt die Formatplatte den auf ihr gespeicherten Leim auf die jeweils zu verklebenden Bereiche der späteren Sackböden oder der Zettel. Zu diesem Zweck ist das Formatteil mit charakteristischen Erhöhungen versehen, die auf ein bestimmtes Sackformat abgestimmt sind. Zur Herstellung von Säcken mit anderen Formaten auf der Bodenlegevorrichtung werden die Formatteile ausgetauscht. Diese Art der Erzeugung von flächigen Leimspuren auf Sackhalbzeugen hat sich bewährt, da so große Mengen unter anderem des schwierig handhabbaren Stärkeleims sauber und formatgerecht auftragbar sind.

Unter "formatgerechter Leimspur" ist hierbei eine auf die Art und das Format des Sackes abgestimmte Auftragsform zu verstehen. Der Auftrag innerhalb dieser Auftragsform erfolgt in der Regel flächig, wobei oft den Rändern der Form besondere Bedeutung für die Haltbarkeit und Dichtigkeit der Säcke zukommt.

Nachteilig ist dabei allerdings, dass für diese Vorrichtungen eine Vielzahl von Leimübertragungskomponenten, beispielsweise Formatwalzen und Formatteile, vorgehalten und auch nach Gebrauch wieder gereinigt werden müssen.

Daher sind in jüngerer Zeit Bodenlegevorrichtungen bekannt geworden, die ohne derartige Formatteile auskommen. So zeigt die EP 1 648 688 B1 eine Bodenlegevorrichtung, mit einer Beleimungsstation, in der mehrere Auftragsköpfe Leim auf Sackhalbzeuge extrudieren. Zu diesem Zweck sind auf einem jeden dieser Auftragsköpfe mehrere Leimventile angebracht. Diesen Leimventilen sind ein oder mehrere Leimaustrittsöffnungen zugeordnet, von denen aus der Leim auf die Sackbestandteile gebracht wird.

Die Herbeiführung des Auftrags einer formatgerechten Leimspur geschieht nun, indem eine Steuereinheit diese Leimventile selektiv ansteuert. Auf diese Weise lassen sich die unterschiedlichsten Leimprofile realisieren und die Notwendigkeit, eine große Zahl von Formatteilen vorzuhalten, entfällt.

Auch die DE 103 09 893 A1 zeigt eine solche Lehre. Beiden Druckschriften ist somit zu entnehmen, dass Leimhalbzeuge in einer Bodenlegevorrichtung mit einer Beleimungsstation beleimt werden sollen, die einen Leimauftragskopf umfasst. Es ist weiter zu schließen, dass die Sackhalbzeuge mit zumindest einem Führungselement, so an dem Auftragskopf vorbei geführt werden, dass sie beleimt werden können.

Dies ist auch bei den Vorrichtungen der Fall, die von der WO 2004/048003 A1 und der GB 2 331 150 A gezeigt werden.

Die Erfahrung hat jedoch gezeigt, dass insbesondere komplizierter beschaffene Sackhalbzeuge - wie Schlauchstücke mit aufgeklappten Bodenquadraten und hier insbesondere mit aufgeklappten Bodenquadraten und bereits eingelegten Ventilzetteln - auch bei diesen Vorrichtungen dazu tendieren, unvollständig beleimt zu werden oder gar bei der Beleimung in einem Düsenspalt Schaden zu nehmen.

Daher besteht die Aufgabe der vorliegenden Erfindung darin, die Qualität der in einer mit zumindest einem Auftragskopf versehenen Bodenlegevorrichtung beleimten Säcke zu verbessern und die Ausschussrate zu senken.

Gemäß der vorliegenden Erfindung wird die Aufgabe gelöst, indem einer Bodenlegevorrichtung mit den Merkmalen des Oberbegriffs des Anspruchs 1 die Merkmale des Kennzeichens des Anspruchs 1 beigefügt werden.

Im Sinne der vorliegenden Anmeldung sind Sackhalbzeuge Bestandteile von Säcken, die zu deren Produktion benötigt werden. Insbesondere bei Kreuzbodensäcken sind dies unter anderem Schlauchstücke, und alle möglichen Arten von Zetteln, wobei der Begriff Zettel hier auch Bodendeckblätter einschließen soll. In der nachstehenden Beschreibung werden vor allem aufgeklappte Bodenquadrate mit und ohne Ventilzettel gezeigt. Diese Sackhalbzeuge sind - streng genommen - Bestandteile von Schlauchstücken, da sie noch nicht über zugelegte und verleimte Böden verfügen. Bodenlegevorrichtungen versehen Schlauchstücke mit Sackböden. Kreuzboden- oder Kreuzbodenventilsäcke sind dem Fachmann - wie bereits eingangs geschildert - bekannt.

Im Sinne dieser Anmeldung Ist ein Auftragskopf ein Leimauftragswerkzeug. Dieses Leimauftragswerkzeug wird in der Regel - wie in den vorgenannten Druckschriften EP 1 648 688 B1 und DE 103 09 893 A1 gezeigt - nicht rotiert, sondern es steht beim Leimauftrag still, während das betreffende Sackhalbzeug an dem Auftragskopf vorbeigeführt wird.

Oft lassen sich mit solchen Auftragsköpfen variable Leirnauftragsbilder erzeugen. Dies kann unter anderem durch das Zuschalten von Ventilen oder durch das Verändern der Auftragsbreite einer Breitschlitzdüse geschehen.

Ein Führungselement im Sinne der vorliegenden Druckschrift ist ein jedes Element, das am Transport der Sackhalbzeuge in dem in Rede stehenden Bereich einer Bodenlegevorrichtung beteiligt ist. In der Regel sind Riemen, Rollen, Stäbe und Bleche an dem Transport und der Führung beteiligt. In dem in Rede stehenden Funktionszusammenhang kommt es jedoch vor allem auf diejenigen Bereiche des Sackhalbzeuges an, die beleimt werden sollen. In der Regel wird das Führungselement zumindest teilweise in einem Wirkungszusammenhang mit dem Zuführelement stehen. Das Zuführelement und das Führungselement definieren den Zuführbereich des Sackhalbzeuges zur Beleimungsstelle (Stelle oder Bereich des Leimübertrages). Dieser Zuführbereich führt vorteilhafterweise auch Teile des Sackhalbzeuges, die später beleimt werden und /oder Teile, die nicht beleimt werden.

Bei geöffneten Bodenquadraten gehören weite Teile der Bodenklappen in der Regel zu den zu beleimenden Sackbestandteilen. Das Führungselement und das Zuführelement muss nicht das ganze Sackhalbzeug umschließen, sondern nur Teilbereiche desselben (vergleiche oben).

Durch die Verjüngung des Zuführbereiches in Transportrichtung der Säcke werden die durch den Zuführbereich geführten Sackhalbzeugbestandteile sukzessive mit einem Pressdruck beaufschlagt.

Auch die noch unveröffentlichte deutsche Patentanmeldung mit dem Aktenzeichen 10 2007 057 820 zeigt eine Bodenlegevorrichtung, deren Beleimungsstation einen Auftragskopf aufweist, der Leimventile - zum Aufbringen einer Leimspur auf die Sackhalbzeuge - umfasst. Die zu beleimenden Sackhalbzeuge werden hier mit einer Transportvorrichtung der Beleimungsstation zugeführt, wobei die Sackbestandteile mithilfe einer geeigneten Gegenlage mit einer Kraft an den Auftragskopf angestellt werden, so dass die bei der Sackproduktion üblichen Stärkeleime in gleichmäßiger Form von den Sackbestandteilen mitgenommen oder abgezogen werden. Die Lehre der vorliegenden Druckschrift lässt sich sehr gut mit dieser Lehre kombinieren.

Daher wird der sich auf die Gegenlage der Beleimungsstation beziehende Inhalt der unveröffentlichten deutschen Patentanmeldung mit dem Aktenzeichen 10 2007 057 820 durch diesen Quellenhinweis in diese Patentanmeldung mit aufgenommen. Ein Rückgriff auf diese Teile zur Abrundung der in der vorliegenden Druckschrift vorgestellten Lehre wird ausdrücklich vorbehalten. Teile der vorgenannten unveröffentlichten deutschen Patentanmeldung sind auch als Bestandteile in die Beschreibung und die Figuren der vorliegenden Druckschrift mit aufgenommen worden.

Durch die in der vorliegenden Druckschrift beschriebenen Maßnahmen wird verhindert, dass beim Anstellen bzw. Andrücken der Sackbestandteile an den Auftragskopf bzw. an die Düsenleiste der Beleimungsstation, Schäden entstehen. Insbesondere wenn diese Sackhalbzeuge aus mehrlagigen oder frisch verklebten Bestandteilen bestehen, kann es zu zum Umknicken von Sackmaterial kommen oder die frisch verklebten Bestandteile der Halbzeuge können gegeneinander verschoben werden. Letzteres nennt der Fachmann "Verreißen" der Sackhalbzeuge.

Die erfindungsgemäßen Maßnahmen der vorliegenden Druckschrift erfüllen jedoch auch dann die gestellte Aufgabe, wenn keine Gegenlage wie in der unveröffentlichten deutschen Patentanmeldung mit dem Aktenzeichen 10 2007 057 820 vorhanden ist und wenn beispielsweise ein Auftragskopf den Leim aufsprüht und ein unvollständiger Leimauftrag auf umgeknickte Stellen vermieden wird.

Während des Transportes entlang der Bearbeitungsstationen eines erfindungsgemäßen Bodenlegers (insbesondere zur Beleimungsstation), werden die Sackhalbzeuge zwischen einem Halteband oder einer Haltestange - welches oder welche auf der einen Seite zumeist mittig auf den Sackhalbzeugen aufliegt - und einem Führungselement- welches sich auf der anderen Seite des Sackhalbzeuges befindet -, beispielsweise einem Tischblech, geführt. Vom Tischblech ausgespart sind lediglich die Bereiche, an denen das Sackhalbzeug in den Arbeitsbereich einer Bearbeitungsstation eintritt, beispielsweise in den Bereich einer Rillstation und einer Vorprägevorrichtung (werden weiter unten noch beschrieben). In den Bearbeitungsstationen befinden sich ebenfalls (spezifische) Führungselemente für die Sackhalbzeuge. Der Bereich zwischen Halteband und Stützelement (Tischblech oder Bearbeitungsstationstützelement) wird Führungsbereich des Sackhalbzeuges genannt.

Bevor die Sackhalbzeuge der Beleimungsstation zugeführt werden, durchlaufen diese zumeist eine Rillstation. Hier werden einzelne Bereiche der Sackhalbzeuge mit einer Rillung versehen, um ein späteres Falten derselben zu erleichtern. Bei Kreuzböden werden beispielsweise zwei Rillungen ober- und unterhalb der Bodenmittellinie vorgenommen. Der Bereich zwischen den jeweiligen Rilllinien und dem äußeren Rand des Kreuzbodens wird Bodenklappe genannt. Die Rillungen ermöglichen, dass die Bodenklappen - nach der Beleimung - entlang der Rilllinie zurückgefaltet werden können. Nach der Rillung liegen die Bodenklappen nicht mehr in derselben Ebene, wie der Bereich zwischen den Rilllinien. Der Fachmann nennt dies "Abstehen" der Bodenklappen. Beim Heranführen des zu beleimenden Kreuzbodens mit "abstehenden" Bodenklappen kann es vorkommen, dass die Bodenklappen im Beleimungsspalt - so dieser vorhanden ist - verknickt werden. Dies kann zu qualitativ minderwertigen Sackböden oder gar zu Ausschuss führen. Daher ist es sinnvoll die Ebene der zu beleimenden Sackhalbzeuge gegenüber der Ebene des Leimspaltes der Beleimungsstation auszurichten.

Auch beim Verleimen von Kreuzböden, auf denen zuvor Zettel (Bodenzettel, Ventile) aufgeklebt wurden, ist es sinnvoll, die verschiedenen Materiallagen (Boden und Zettel) vorm Eintritt in den Leimspalt zusammenzuführen, um ein Verreißen des frisch geklebten Zettels auf dem Sackboden zu verhindern.

Daher ist in der erfindungsgemäßen Vorrichtung zur Heranführung und zum Ausrichten der Sackhalbzeuge an den Beleimungsspalt zumindest ein Zuführelement vorgesehen, das in der Transportrichtung der Säcke dem Beleimungsort vorgelagert ist. Dieses Zuführelement definiert zusammen mit dem zumindest einen Führungselement (oft ein Tischblech) einen Zuführbereich der Sackhalbzeuge zu dem Beleimungsspalt, welcher sich in der Transportrichtung der Sackhalbzeuge verjüngt. Durch das Zuführelement werden die Sackbestandteile während des Transportes zur Beleimungsstation parallel zum Führungselement - und damit zur Ebene des Beleimungsspaltes - ausgerichtet.

In einer vorteilhaften Ausführungsform kann die zumindest eine Beleimungsstation eine Beleimungsstation zum Verleimen des mit einem Ventilzettel versehenen Sackbodens sein.

Der Beleimungsstation ist die Eignung zur Beleimung des Sackbodens durch ihre Beschaffenheit anzusehen. Ihre Nachrüstbarkeit in eine Bodenlegevorrichtung wird durch eine Vielzahl mechanischer und elektrischer Schnittstellen zu der betreffenden Bodenlegevorrichtung gewährleistet. So kann eine solche Beleimungsstation so konstruiert sein, dass das Transportmittel, das Sackhalbzeuge durch den nachzurüstenden Bodenleger führt, auch durch die Beleimungsstation greifen kann.

Eine besonders bevorzugte Ausgestaltung der Erfindung beinhaltet einen weiteren Spalt, vorzugsweise einen Walzenspalt, der dem Zuführelement und dem Beleimungsspalt in der Transportrichtung der Säcke vorgelagert ist und in dem zumindest ein Teil der zu verleimenden Flächen mit Druck beaufschlagbar ist. Das Walzenpaar, welches diesen weiteren Walzenspalt bildet, wird auch Vorprägevorrichtung genannt. Zumindest eine Walze des Walzenpaares kann separat angetrieben sein. Beim Durchqueren der Vorprägevorrichtung wird beispielsweise das (zuvor durch die Rillung verursachte) "Abstehen" der Bodenklappen abgeschwächt, indem die Sackhalbzeuge (innerhalb ihrer Ursprungsebene) im Walzenspalt verpresst werden.

Vorteilhafterweise wird das Sackhalbzeug, das die Vorprägevorrichtung durchlaufen hat, wieder zwischen dem Tischblech und einem Halteband geführt. Der Abstand zwischen Tischblech und Halteband ist größer als der Walzenspalt der Vorprägevorrichtung. Darüber hinaus wird zwischen Tischblech und Halteband nur ein Teil der Fläche des Bodenquadrates geführt. Deswegen weitet sich der Führungsbereich für die Sackhalbzeuge nach der Vorprägevorrichtung zunächst stark auf, um sich im Bereich des Zuführelementes wieder zu verjüngen.

In einer bevorzugten Ausführungsform der Vorrichtung beträgt die Aufweitung nach der Vorprägevorrichtung das Hundertfache des Walzenspaltes der Vorprägevorrichtung, vorzugsweise jedoch das zehn bis fünfzigfache.

Vor dem weiteren Spalt wird das Sackhalbzeug in der Regel geführt, ohne dass sich die Stärke des Führungsbereiches in der Transportrichtung ändert (z. B. keine Verjüngung).

In einer vorteilhaften Ausführungsform der Erfindung liegt der Winkel, den das zumindest eine Führungselement und das zumindest eine Zuführelement miteinander einschließen, in dem sich verjüngenden Bereich zwischen 1° ° und 45° vorteilhafterweise jedoch zwischen 3° und 15°. In einer besonders vorteilhaften Ausführungsform der Erfindung liegt der Winkel jedoch bei etwa 10°.

Vorteilhafterweise ist das Zuführelement elastisch. Das bedeutet, dass das Zuführelement bei Krafteinwirkung biegsam ist und nach Ende der Krafteinwirkung seine ursprüngliche Form einnimmt.

Um eine gute Elastizität zu erreichen, besteht das Zuführelement vorteilhafterweise aus Blech, vorteilhafterweise aus Federblech.

Es existieren jedoch auch Anwendungsfälle, in denen rostfreier Stahl als Bestandteil des Zuführelementes vorteilhaft einsetzbar ist. Insbesondere bei der Verwendung zumindest eines starren Zuführelementes ist es möglich, dasselbe mit Hilfe von Federelementen gegen die Sackhalbzeuge anzustellen.

In einer vorteilhaften Ausführungsform umfasst die Beleimungsstation zumindest zwei Leimauftragsköpfe. In diesem Fall ist pro Leimauftragskopf auch ein Zuführelement vorgesehen. Bei zwei Auftragsköpfen umfasst die Beleimungsstation zum Beleimen eines geöffneten Bodenquadrats demnach zumindest zwei Zuführelemente.

Es ist vorteilhaft, das zumindest eine Zuführelement und/oder das zumindest eine Führungselement auf der Höhe des Zuführelementes in der Transportrichtung der Sackhalbzeuge mit Ausnehmungen zu versehen, die es gestatten, zu erkennen, ob sich unerwünschtes Material im Zuführbereich der Sackhalbzeuge zum Auftragskopf beziehungsweise zur Beleimungsstelle befindet. Oft bilden Bestandteile schadhafter Sackhalbzeuge solches unerwünschte Material.

Vorteilhaft ist eine Breitstreckung der Sackhalbzeuge vor oder im Zuführbereich. Vorteilhaft erscheint der Einsatz von Breitstreckwalzen. Weitere Vorteile sind zu erzielen, wenn die Begrenzungselemente des Zuführbereiches selber, wie das Zuführelement und/oder das Führungselement Oberflächenstrukturen wie Schlitze, Rillen oder Erhöhungen aufweisen, die den Sackhalbzeugen bei ihrer Bewegung in die Transportrichtung die entsprechende Breitstreckkraft vermitteln. Bei der Verarbeitung von Halbzeugen mit geöffneten Bodenmittenquadraten sollte die Kraft von der Bodenmittenlinie weg wirken.

Kostengünstig ist es, die vorgenannten Ausnehmungen so zu gestalten, dass die den Sackhalbzeugen zugewandte Oberfläche diese Kraftübertragungseigenschaften erhält. Zu diesem Zweck können die Ausnehmungen - ähnlich wie die Schlitze, Rillen oder Erhöhungen - in Transportrichtung der Sackhalbzeuge von der Bodenmittenlinie wegführen, wenn das Zuführelement aufgeklappte Bodenquadrate zuführt.

Eine erfindungsgemäße Beleimungsstation, welche zumindest eine Gegenlage und ein Zuführelement, welches sich in der Transportrichtung der Sackhalbzeuge verjüngt, aufweist, sollte so ausgestaltet sein, dass sie (Beleimungsstation) bei Bodenlegern des Standes der Technik nachgerüstet werden kann.

Weitere Ausführungsbeispiele der Erfindung gehen aus der gegenständlichen Beschreibung und den Ansprüchen hervor.

Die einzelnen Figuren zeigen:
- Fig. 1: Eine Skizze eines ersten Ausführungsbeispiels eines erfindungsgemäßen Leimwerkes
- Fig. 2: Eine Ansicht der in Figur 1 gezeigten Gegenlage (Walze)
- Fig. 3: Eine Skizze eines zweiten Ausführungsbeispiels eines erfindungsgemäßen Leimwerkes
- Fig. 4: Eine Aufsicht auf die Wirkfläche der Gegenlage des in Figur 3 gezeigten Leimwerkes
- Fig. 5: Eine Aufsicht auf eine Wirkfläche der Gegenlage eines weiteren Figur 6 gezeigten Leimwerkes
- Fig. 6: Eine Skizze eines dritten Ausführungsbeispiels eines erfindungsgemäßen Leimwerkes
- Fig. 7: Den Boden eines Kreuzbodenventilsackes
- Fig. 8: Die Gegenlage einer Beleimungsstation für Zettel
- Fig. 9: Die in Figur 8 gezeigte Gegenlage während des Transports eines Zettels
- Fig. 10: Die in Figur 8 gezeigte Gegenlage in einer anderen Ansicht
- Fig. 11: Eine Aufsicht auf die Gegenlage eines weiteren Leimwerkes
- Fig. 12: Eine Aufsicht auf die Gegenlage eines weiteren Leimwerkes
- Fig. 13: Eine Skizze des Sackhalbzeugtransportes in einer erfindungsgemäßen Bodenlegevorrichtung
- Fig. 14: Einen Ausschnitt aus Figur 13
- Fig. 15: Eine zweite Ansicht des Sackhalbzeugtransportes in einer erfindungsgemäßen Bodenlegevorrichtung
- Fig. 16: Eine dritte Ansicht des Sackhalbzeugtransportes in einer erfindungsgemäßen Bodenlegevorrichtung

Figur 1 zeigt eine Skizze eines ersten Ausführungsbeispiels eines erfindungsgemäßen Leimwerkes 1, welchem in der Bewegungsrichtung z Sackbestandteile 2 zugeführt werden. Maßgeblicher Bestandteil des Leimwerkes 1 ist der Auftragskopf 3 mit der Düsenleiste 4, der die Gegenlage 5 mechanisch entgegenwirkt. Die Gegenlage 5 ist als rotierende Walze ausgestaltet, deren Wirkfläche 6, die in Kontakt mit der Rückseite 7 des Sackbestandteiles 2 steht und diesem 2 die zur Anstellung an die Düsenleiste benötigte Kraft vermittelt, wird bei jeder Umdrehung der Gegenlage 5 von der Rakelvorrichtung 8 mit dem Rakelmesser 9 abgerakelt.

Die Figur 2 zeigt eine andere Ansicht der Gegenlage 5 der Figur 2, die zeigt, dass die Wirkfläche 6 durch Schlitze 10 in Flächensegmente 11 unterteilt ist. Diese Unterteilung macht eine bessere Anstellung der Sackbestandteile, deren Oberflächen strukturiert sind und eine charakteristische Topographie mit bedeutenden Höhenunterschieden aufweisen, möglich.

Die als Walze ausgestaltete Gegenlage 5 hat Zapfen 13, an denen sie 5 gelagert werden kann.

In Figur 3 ist ein anderes Ausführungsbeispiel einer erfindungsgemäßen Beleimungsstation gezeigt, die ebenfalls einen Auftragskopf 3 mit einer Düsenleiste 4 aufweist, mit der die Sackbestandteile 2 beleimt werden. Der Winkel α ist der Winkel, in dem die Sackbestandteile in den von der Düsenleiste 4 und der Gegenlage 5 gebildeten Beleimungsspalt 12 einlaufen. Die Gegenlage 5 ist in Figur 3 stilisiert dargestellt und kann in der in den Figuren 4, 5, 6 und 11 dargestellten Form verwirklicht sein.

In Figur 4 sind die Bänder 14 diejenigen Elemente, die die Wirkfläche 6 der Gegenlage 5 definieren. Diejenigen Oberflächenbestandteile der Bänder 14, die in Kontakt mit den Sackbestandteilen 2 kommen, wenn dieser über die Bänder 14 geführt werden, bilden in diesem Fall die Wirkfläche 6. Die Bänder können Gitarrensaiten sein, die wie in Figur 4 weitgehend parallel zueinander ausgerichtet sind und unter einer bestimmten (geringen) mechanischen Spannung stehen. Die Gitarrensaiten oder Bänder 14 sind an den Schenkeln 15 angelenkt. Es ist auch bei dieser Ausführungsform vorteilhaft, die Bänder entlang der Laufrichtung der Sackbestandteile auszurichten.

Die von den Bändern 14 gebildete Wirkfläche 6 ist bereits deshalb segmentiert, weil die Bänder voneinander beabstandet sind.

Figur 6 zeigt eine weitere Beleimungsstation mit einer anderen Gegenlage 5, die wieder Bänder 14 aufweist, deren die Sackbestandteile 2 berührende Oberflächenbestandteile die Wirkfläche 6 bilden. Im Unterschied zu dem in Figur 4 gezeigten Ausführungsbeispiel werden die Bänder von den Führungswalzen 16 geführt und in die Bewegungsrichtung z der Sackbestandteile 2 bewegt. Die solcherart geführten Bänder werden wieder von der Rakelvorrichtung 8 mit dem Rakelmesser 9 abgerakelt.

Die Figur 5 zeigt die von den Bändern 14, die auf den Leitwalzen 16 laufen, gebildete Wirkfläche 5 aus der Sicht des Auftragskopfes 5.

Figur 7 zeigt den Boden 17 eines Kreuzbodenventilsackes 18. Durch die Abbildung soll verdeutlicht werden, dass die Falt- und Materialkanten eines solchen Sackbodens Höhenunterschiede aufweisen. Angesichts dieser Höhenunterschiede ist die Anwendung der gezeigten Gegenlagen 5 hier besonders vorteilhaft.

In Figur 8 ist eine Gegenlage 5 dargestellt, die im Wesentlichen aus einer Walze besteht. Diese Walze weist eine segmentierte Wirkfläche 6 auf, die durch Schlitze 10 in Flächensegmente 11 unterteilt ist. Die Flächensegmente bestehen aus einem elastischen Material, das die Mantelfläche der als Gegenlage 9 dienenden Walze bedeckt.

Die Walze weist eine Klemmleiste 19 auf, die ein Sackbestandteil - vor allem einen Zettel - auf der Walzenoberfläche festlegen kann. Die mögliche Klemmbewegung der Klemmleiste 19 wird von dem Pfeil 21 in Figur 10 gezeigt. Figur 9 zeigt, wie ein Zettel 20 auf der Wirkfläche 6 der Gegenlage 5 transportiert wird.

Figur 11 zeigt aus der Sicht des Düsenkopfes 5 eine weitere Wirkfläche 6 mit Flächensegmenten 11, die durch die Schlitze 10 begrenzt werden. Die den Sackbestandteilen 2 zugewandte Oberfläche der Sackbestandteile 2 ist flexibel. Die Flächensegmente selber werden von Federelementen auf der dem Sackbestandteil abgewandten Seite gegen den Sackbestandteil angestellt. Auch auf diese Weise wird eine punktelastische Anstellung der Sackbestandteile gegen die Düsenleiste 4 erreicht. In Bezug auf die verschiedenen Wirkflächen 6, die aus Oberflächenbestandteilen von Bändern 14 zusammengesetzt sind, ist zu sagen, dass die Punktelastizität vor allem dann zustande kommt, wenn die Bänder 14 quer zu einer linienförmigen Düsenleiste 4 ausgerichtet sind.

In Figur 12 ist eine weitere Möglichkeit angedeutet, die Sackbestandteile 2 in einem Leimwerk 1 zu führen. Zunächst ist eine Gegenlage 5, die der Gegenlage 5 aus den Figuren 5 und 6 weitgehend entspricht, aus Sicht des Auftragskopfes 3 dargestellt. Zusätzlich sind jedoch die Bänder 21 dargestellt, die aus Sicht des Düsenkopfes vor den Bändern 14 der Gegenlage befindlich sind. Beim Transport durch das Leimwerk 1 werden die Sackbestandteile 2 zwischen den Bändern 14 und 21 festgelegt. Beide Arten von Bändern sind in der Transportrichtung beweglich, so dass die Sackbestandteile zwischen den weitgehend synchron laufenden Bändern mitgeführt werden. Die Bänder 21 sind in ihrer Lage in der Richtung x quer zur Transportrichtung z der Sackbestandteile 1 verschieblich. Die Verschiebbarkeit wird mit fachüblichen Maßnahmen, wie einer verschieblichen Aufhängung der Walzen, die die Bänder führen, gewährleistet.

Es ist vorteilhaft, den Abstand der Bänder 21 zueinander so einzustellen, dass die transportierten Sackbestandteile durch die Bänder in ihren Endbereichen in x-Richtung erfasst werden.

Figur 13 zeigt eine Skizze des Sackhalbzeugtransports im Bereich des Beleimungsspaltes 43 in einer erfindungsgemäßen Bodenlegevorrichtung 64. Die Sackhalbzeuge 24 werden in der Förderrichtung z transportiert.

Vor dem Erreichen der Rillvorrichtung wird in der Bodenöffnungsstation der Sackboden 17 aufgezogen.

Die Bodenklappen 47 der aufgezogenen Bodenquadrate 51 werden nun entlang des Transportweges 50 zwischen dem Führungselement 25 und dem Halteband 32 durch d geführt. Eine Ausnahme von dieser Art der Führung bilden lediglich die Bereiche der einzelnen Bearbeitungsstationen 26,27,3. In der Regel wird die Kraft für den Transport der Schlauchstücke 24 jedoch von den Transportriemen 42 aufgebracht.

Nach der Bodenöffnung gelangen die Sackhalbzeuge 24 in die Rillstation 26.

In der Rillstation 26 werden anschließend zwei Rilllinien ober- 30 und unterhalb 31 parallel zu der Sackbodenmittellinie 28 eingeprägt. Anschließend werden die durch die Rillung erzeugten Bodenklappen 29 des Sackbodens 17 im Walzenspalt 63 der Vorprägevorrichtung 27 geglättet. Entlang des weiteren Transportweges 50 gelangen die Bodenklappen 47 in den sich zum Beleimungsspalt 43 der Beleimungsvorrichtung 3 hin verjüngenden Zuführbereichs 41 des zuführelementes 33. Das Zuführelement schließt dabei einen Winkel β mit dem Führungselement 25 der Sackhalbzeuge 24 ein. Der Winkel β und die Länge des Zuführelementes müssen so gewählt werden, dass die Bodenklappen des Sackbodens ohne Berührung in den Zuführbereich 41 des zuführelementes 33 einlaufen können und die Dreieckstaschen möglichst langsam an das Zuführelement 33 gepresst werden. Deswegen liegt der Winkel β bei dem hier gezeigten Ausführungsbeispiel zwischen 5° und 12° und die Länge des Zuführelement liegt zwischen 200 mm und 300 mm.

Die Teile der Sackhalbzeuge, die in den Wirkbereich des Zuführelementes 33 gelangen, werden einem kontinuierlich steigenden Pressdruck ausgesetzt. Nach dem Verlassen des Zuführbereiches 41 gelangen die zu beleimenden Bestandteile der Sackhalbzeuge 24 in den Beleimungsspalt 43. Nicht mehr dargestellt ist, dass die Bodenquadrate nach dem Verlassen des Beleimungsspaltes 42 zugelegt werden und so Sackböden bilden. Solche Sackböden werden in der Regel mit Bodendeckblättern (weiteren Sackhalbzeugen) versehen, was in derselben Weise geschehen kann, wie die Beleimung der geöffneten Bodenquadrate 51.

Auf die Darstellung von Bearbeitungsdetails oder Bearbeitungsstationen auf der Standbodenseite 60 der Bodenlegevorrichtung 64 wurde in Figur 13 aus darstellerischen Gründen verzichtet.

Figur 14 zeigt den Ausschnitt aus Figur 13, der sich in dem gestrichelten Rechteck 48 befindet. Anhand dieser Figur ist der Zuführbereich 41 zwischen dem Führungselement 25 und dem Zuführelement 33 sowie der Beleimungsspalt 43 zwischen dem Auftragskopf 3 und der Gegenlage 5 besser zu erkennen. Für die Zwecke der gesamten Druckschrift kann ein Führungselement 25 ein jeder Vorrichtungsbestandteil sein, der Sackhalbzeuge 24 zum Auftragskopf 3 führt oder transportiert. Wichtig ist die Eigenschaft der Abgrenzung des Zuführbereiches 41, die das Führungselement 25 auf der Höhe des Zuführelementes (in der Transportrichtung z) einnimmt. In dem dargestellten Ausführungsbeispiel ist das Führungselement 25 ein Tischblech.

Im Unterschied zu dem Zuführbereich 41 ist der Führungsbereich 65 der Bereich des Bodenlegers 64, in dem Teile des aufgeklappten Bodenquadrats 51 geführt werden. Dieser Bereich 65 reicht damit in der Transportrichtung von der Bodenöffnungsstation 40 bis zur nicht dargestellten Zulegung des Sackbodens. Die Stärke dieses Bereichs 65 ist der Abstand den Führungselemente, die die Sackhalbzeuge beim Führen einschließen, dort (meist in x- oder y-Richtung) haben. Große Teile des Führungsbereiches 65 sind mit dem Transportweg 50 der Bodenklappen 47 identisch.

Figur 15 zeigt den Betrachtungsbereich 55 (Figur 13) aus dem durch die Pfeile 54 (Figur 13) skizzierten Blickwinkel. Deutlich zu sehen ist das aufgeklappte Bodenquadrat 51 eines Sackhalbzeuges 24. Um den Blick auf dieses Bodenquadrat freizugeben, wurde die Vorprägeeinrichtung 27 und das Transportband 32 in Figur 15 nicht gezeigt. Zu sehen sind die Bodenklappen 47, die Rilllinien 30 und 31, die Dreieckstaschen 61 sowie die Bodenmittenlinie 28 des Bodenquadrats 51. Der Weitertransport des Sackhalbzeuges beziehungsweise der Weg der Bodenmittenlinie 28 durch die Beleimungsstation wird durch die gestrichelte Linie 56 (Transportweg der Bodenmittenlinie 28) dargestellt. Von der Beleimungsstation ist lediglich das Führungselement 33 und der Auftragskopf 2 zu sehen. Die Ausnehmungen oder Langlöcher 44 zeigen von der Bodenmittenlinie 28 weg. Die Längsachse 66 der Ausnehmungen oder Langlöcher 44 schließt mit der Sackbodenmittellinie 28 einen Winkel γ ein. Der Winkel γ liegt etwa zwischen 0° und 10° vorzugsweise zwischen 3° und 8°. Die Breite 67 der Ausnehmungen und Langlöcher 44 liegt etwa zwischen 3 mm und 20 mm vorteilhafterweise jedoch zwischen 4 und 12 mm. Die Ausnehmungen 44 vermitteln den Bodenklappen 47 bei ihrem Transport in z-Richtung eine Kraft, die von der Bodenmittenlinie weg weist. Diese Kraft F strafft die Sackhalbzeuge 24 und ist von Vorteil. Überhaupt macht es sich positiv bemerkbar, wenn die Breitstreckkraft F in dem Zuführbereich 41 vermittelt wird. Dies kann durch die Oberflächenstruktur der Elemente 33, 25, die den Zuführbereich 41 begrenzen, geschehen.

In Figur 16 wird noch einmal die Art des Transports der Sackhalbzeuge 24 zwischen der Bodenöffnungsstation 40 und dem Ort, an dem die beleimten Bodenquadrate 51 zugelegt werden, dargestellt. Blickrichtung 53 und Betrachtungsebene 52, die der Figur 16 zugrunde liegen, sind in Figur 13 dargestellt. Zu sehen ist, dass die Bodenklappen 47 der geöffneten Bodequadrate 51 hochgestellt sind und von den Führungselementen 25 geführt werden. Auf der rechten Seite der Figur 16 ist ein Ventilzettel 57 auf das Bodenquadrat 51 aufgelegt. Die Ventilzettelbeleimungsstation, die diese Tätigkeit ausübt, ist in keiner Figur dargestellt. Um den Ventilzettel optimal zu führen, ist das Halte- und Transportband 32 vorgesehen. Die Führungsrollen für dieses Band 32 tragen das Bezugszeichen 62. Auf der anderen Seite, der Standbodenseite 60 des Bodenlegers 64, ist in diesem Ausführungsbeispiel kein solches Band 32 vorgesehen. Vielmehr wird die Haltefunktion hier von dem Führungsblech 49 wahrgenommen. Diese Maßnahme kann aus Kostengründen sinnvoll sein, da auf dieser linken Seite der Figur 16 die Seite 60 der Maschine dargestellt ist, auf der der Standboden der Säcke hergestellt wird. Ein Ventilzettel 57, der besonders leicht verrutschen kann, wird hier nicht eingelegt. An dieser Stelle sei noch einmal erwähnt, dass Einzelheiten der Herstellung des Standbodens in Figur 13 nicht dargestellt worden sind.

In Figur 16 wurde darauf verzichtet, Maschinenelemente darzustellen, die hinter der Betrachtungsebene 52 liegen. Eine Ausnahme bilden die Vorderkanten des Zuführelementes 33, die gezeigt sind. Daher ist zu sehen, dass die Zuführelemente 33 ihren Wirkbereich vor allem im Bereich der Bodenklappen 47 des aufgeklappten Bodenquadrates 51 haben. Es sei noch erwähnt, dass die Abstände zwischen den Bodenklappen 47, Ventilzetteln 57, Führungselementen 25, Führungsbändern 32 usw. aus darstellerischen Gründen übertrieben groß gezeigt sind. In Figur 16 wurden Zuführelemente 33 auf beiden Seiten der Sackhalbzeuge 24 (Ventilboden und Standboden) dargestellt. Sinnvoll kann auch sein, Zuführelemente 33 nur auf der Ventilbodenseite 59 vorzusehen.

In Figur 16 ist auch zu erkennen, dass der Mittelbereich des Sackhalbzeuges 24 - hier des Bereiches des Schlauchstückes, der später die Sackwandungen bildet - bei der gezeigten Art des Transports zwischen den Transportbändern 42 zusammengelegt ist. Die Transportbänder 42 übertragen in der Regel die zum Transport der Sackhalbzeuge 24 notwendige Kraft. Das Halte- und Transportband 32 kann jedoch ebenfalls angetrieben sein.

| **Bezugszeichenliste** | |
|---|---|
| 1 | Erstes Leimwerk |
| 2 | Sackbestandteile |
| 3 | Auftragskopf |
| 4 | Düsenleiste |
| 5 | Gegenlage |
| 6 | Wirkfläche der Gegenlage 5 |
| 7 | Rückseite der Sackbestandteile 2 |
| 8 | Rakelvorrichtung |
| 9 | Rakelmesser |
| 10 | Schlitze |
| 11 | Flächensegmente |
| 12 | Beleimungsspalt |
| 13 | Zapfen der Gegenlage 5 |
| 14 | Bänder der Gegenlage 5 |
| 15 | Schenkel, an denen die Bänder 14 angelenkt sind |
| 16 | Führungswalzen |
| 17 | Sackboden |
| 18 | Kreuzbodenventilsack |
| 19 | Klemmleiste |
| 20 | Zettel |
| 21 | Bänder |
| 22 | Pfeil |
| 23 | Endbereich in x-Richtung |
| 24 | Sackhalbzeuge |
| 25 | Führungselement |
| 26 | Rillung |
| 27 | Vorprägeeinrichtung |
| 28 | Sackbodenmittenlinie |
| 29 | Bodenklappe |
| 30 | Obere Rilllinie |
| 31 | Untere Rilllinie |
| 32 | Halte- und Transportband |
| 33 | Zuführelement |
| | |
| 40 | Bodenöffnungsstation |
| 41 | Zuführbereich |
| 42 | Transportriemen |
| 43 | Beleimungsspalt |
| 44 | Langlöcher/Ausnehmungen |
| 45 | Gleitblech |
| 47 | Bodenklappen |
| 48 | Gestricheltes Rechteck |
| 49 | Weiteres Führungsblech |
| 50 | Transportweg (der Bodenklappen) |
| 51 | Aufgezogene Bodenquadrate |
| 52 | Betrachtungsebene Figur 16 |
| 53 | Blickrichtung Figur 16 |
| 54 | Blickrichtung Figur 15 |
| 55 | Betrachtungsbereich Figur 15 |
| 56 | Transportweg der Bodenmittenlinie 28 |
| 57 | Ventilzettel |
| 58 | Mittlerer (zusammengelegter) Bereich des Sackhalbzeuges 24 |
| 59 | Ventilbodenseite des Bodenlegers |
| 60 | Standbodenseite des Bodenlegers |
| 61 | Dreieckstaschen |
| 62 | Führungswalzen des Transportbandes 32 |
| 63 | Weiterer Spalt/Spalt der Vorprägeeinrichtung 27 |
| 64 | Bodenleger/Bodenlegevorrichtung |
| 65 | Führungsbereich |
| 66 | Längsachse der Ausnehmungen oder Langlöcher 44 |
| 67 | Breite der Ausnehmungen oder Langlöcher 44 |
| L | Länge des Flächensegments 11 |
| B | Breite des Flächensegments 11 |
| Z | Transportrichtung des Sackbestandteils 2/24 |
| x | Richtung quer zur Transportrichtung z |
| α | Einlaufwinkel |
| β | Winkel zwischen Führungselement 25 und Zuführelement 33 |
| F | Kraft/Breitstreckkraft |

## Patentansprüche

1. Vorrichtung (64) zur Weiterverarbeitung von Sackhalbzeugen (24), vorzugsweise Bodenlegevorrichtung für Kreuzbodenventilsäcke (18),
• welche zumindest eine Beleimungsstation (3, 4) mit zumindest einem Leimauftragskopf (3) umfasst,
• zumindest ein Transportmittel (42,32), mit welchem der Beleimungsstation (3, 4) Sackhalbzeuge (24) in einer Transportrichtung (z) zuführbar und hierbei an dem Leimauftragskopf (3) vorbeiführbar sind, **gekennzeichnet durch**
• zumindest ein Zuführelement (33), das in der Transportrichtung (z) der Sackhalbzeugen (24) dem Beleimungsspalt (43) vorgelagert ist,
• und das zusammen mit einem Führungselement (25) einen Zuführbereich (41) der Sackhalbzeuge (24) zu dem Auftragskopf (3) definiert,
• **durch** welchen Zuführbereich (41) zumindest Bestandteile (47,61) der Sackhalbzeuge (24) führbar sind
• und welcher Zuführbereich (41) sich in der Transportrichtung (z) der Sackhalbzeuge (24) verjüngt.

2. Vorrichtung nach Anspruch 1,
**gekennzeichnet durch**
zumindest eine Gegenlage (5), welche (5) zusammen mit dem Leimauftragskopf (3) einen Beleimungsspalt (43) bildet, in welchem (43) die Sackhalbzeuge (24) beim Passieren des Auftragskopfes (3) beleimbar sind.

3. Vorrichtung nach einem der vorstehenden Ansprüche,
**dadurch gekennzeichnet, dass**
die zumindest eine Beleimungsstation (3, 4) eine Beleimungsstation zum Verleimen des mit einem Zettel (20,51) versehenen Sackbodens (17) ist.

4. Vorrichtung nach einem der vorstehenden Ansprüche,
**gekennzeichnet durch**
einen weiteren Spalt (63), vorzugsweise einen Walzenspalt, der dem Zuführelement (33) und dem Beleimungsspalt (43) in der Transportrichtung der Sackhalbzeuge (24) vorgelagert ist und in dem (63) zumindest ein Teil der zu verleimenden Flächen mit Druck beaufschlagbar ist.

5. Vorrichtung nach dem vorstehenden Anspruch,
**gekennzeichnet durch**
einen Führungsbereich (65) für die Sackhalbzeuge (24), der sich in der Transportrichtung (z) der Sackhalbzeuge (24) nach dem weiteren Spalt (63) stark aufweitet, um sich im Bereich des Zuführelementes (33) zu verjüngen.

6. Vorrichtung nach einem der beiden vorstehenden Ansprüche,
**gekennzeichnet durch**
einen Führungsbereich (65) für die Sackhalbzeuge (24), der in der Transportrichtung (50) der Sackhalbzeuge (24) vor dem weiteren Spalt (63) im Bereich der zu beleimenden Bereiche für eine gewisse Wegstrecke seine Stärke nicht verändert.

7. Vorrichtung nach einem der vorstehenden Ansprüche,
**dadurch gekennzeichnet, dass**
der Winkel (β), den das Führungselement (33) und das Zuführelement (25) miteinander einschließen, in dem sich verjüngenden Bereich (41) zwischen 0° und 15° vorteilhafterweise jedoch zwischen 0° und 10° liegt.

8. Vorrichtung nach einem der vorstehenden Ansprüche,
**dadurch gekennzeichnet, dass**
die zumindest eine Beleimungsstation (3, 4) zum Beleimen eines geöffneten Bodenquadrats (51) vorgesehen ist, und dass zumindest zwei Zuführelemente (33) vorgesehen sind.

9. Vorrichtung nach einem der vorstehenden Ansprüche,
**dadurch gekennzeichnet, dass**
das Zuführelement (33) bei Krafteinwirkung biegsam ist und nach Ende der Krafteinwirkung seine ursprüngliche Form oder Position einnimmt.

10. Vorrichtung nach dem vorstehenden Anspruch,
**dadurch gekennzeichnet, dass**
das Zuführelement (33) Blech oder rostfreien Stahl umfasst.

11. Vorrichtung nach einem der vorstehenden Ansprüche,
**dadurch gekennzeichnet, dass**
das Zuführelement (33) und/oder das Führungselement (25) Ausnehmungen (44) wie Schlitze, Löcher oder Langlöcher aufweist.

12. Beleimungsstation (3, 4) für Sackhalbzeuge (24), vorzugsweise zum Einbau in Bodenlegevorrichtungen für Kreuzbodenventilsäcke (18),
• welche zumindest einen Leimauftragskopf (3) umfasst,
• welche zumindest ein Transportmittel (42,32) aufweist, mit welchem der Beleimungsstation (3, 4) Sackhalbzeuge (24) in einer Transportrichtung (z) zuführbar und hierbei an dem Leimauftragskopf (3) vorbelführbar sind,
**gekennzeichnet durch**
• zumindest ein Zuführelement (33), das in der Transportrichtung (z) der Säcke dem Beleimungsspalt (43) vorgelagert ist, und das zusammen mit einem Führungselement (25) einen Zuführbereich (41) der Sackhalbzeuge (24) zu dem Beleimungsspalt (43) definiert,
• **durch** welchen Zuführbereich (41) zumindest Bestandteile (47,61) der Sackhalbzeuge (24) führbar sind,
• und welcher Zuführbereich (41) sich in der Transportrichtung (z) der Sackhalbzeuge (24) verjüngt.

13. Verfahren zur Weiterverarbeitung von Sackhalbzeugen (24), vorzugsweise Bodenlegevorrichtung (64) für Kreuzbodenventilsäcke (18),
• welche (64) zumindest eine Beleimungsstation (3, 4) mit zumindest einem Leimauftragskopf (3) umfasst,
• wobei Sackhalbzeuge (24) der Belelmungsstation (3, 4) unter Verwendung zumindest eines Transpartmittels (42) zugeführt und hierbei an dem Leimauftragskopf (3) vorbeigeführt werden,
**dadurch gekennzeichnet, dass**
• zumindest Teile (47,61) der Sackhalbzeuge (24) dem Auftragskopf (3) durch einen Zuführbereich (41) zugeführt werden,
• und dass zumindest Teile der Sackhalbzeuge (24) bei dem Durchlaufen des Zuführbereiches (41) einem zunehmenden Druck, der quer zu ihrer Transportrichtung wirkt, ausgesetzt werden.

14. Verfahren nach dem vorstehenden Anspruch,
**dadurch gekennzeichnet, dass**
zumindest Teile (47,61) der Sackhalbzeuge (24) in dem Zuführbereich (41) - vorzugsweise in einer Richtung (y) quer zur Transportrichtung (z) - breitgestreckt werden.

15. Verfahren nach dem vorstehenden Anspruch,
**dadurch gekennzeichnet, dass**
die Teile der Sackhalbzeuge (24), die breitgestreckt werden, Bodenklappen (47) sind, und dass sie in Richtung des äußeren Endes der Bodenklappe (47) breitgestreckt werden.

## Claims

1. Apparatus (64) for the further processing of semifinished bag products (24), preferably bottom-applying apparatus for cross-bottom valve bags (18),
• which comprises at least one gluing station (3, 4) with at least one glue-application head (3),
• and also comprises at least one transporting means (42, 32), by means of which semifinished bag products (24) can be fed to the gluing station (3, 4) in a transporting direction (z) and guided past the glue-application head (3) in the process,
**characterized by**
• at least one feeding element (33), which is positioned upstream of the gluing gap (43), as seen in the transporting direction (z) of the semifinished bag products (24),
• and which, together with a guide element (25), defines a feeding region (41), in which the semifinished bag products (24) are fed to the application head (3),
• through which feeding region (41) at least certain constituent parts (47, 61) of the semifinished bag products (24) can be guided,
• and which feeding region (41) tapers in the transporting direction (z) of the semifinished bag products (24).

2. Apparatus according to Claim 1,
**characterized by**
at least one abutment (5), which (5), together with the glue-application head (3), forms a gluing gap (43), in which (43) the semifinished bag products (24) can be glued as they pass the application head (3).

3. Apparatus according to one of the preceding claims,
**characterized in that**
the at least one gluing station (3, 4) is a gluing station for gluing the bag bottom (17) provided with a panel (20, 51).

4. Apparatus according to one of the preceding claims,
**characterized by**
a further gap (63), preferably a roller gap, which is positioned upstream of the feeding element (33) and the gluing gap (43), as seen in the transporting direction of the semifinished bag products (24), and in which (63) at least some of the surface areas which are to be glued can be subjected to pressure.

5. Apparatus according to the preceding claim,
**characterized by**
a guide region (65) for the semifinished bag products (24) which widens to a pronounced extent downstream of the further gap (63), as seen in the transporting direction (z) of the semifinished bag products (24), in order to taper in the region of the feeding element (33).

6. Apparatus according to one of the two preceding claims,
**characterized by**
a guide region (65) for the semifinished bag products (24) which does not change its width for a certain distance upstream of the further gap (63), as seen in the transporting direction (50) of the semifinished bag products (24), in the region of the regions which are to be glued.

7. Apparatus according to one of the preceding claims,
**characterized in that**
the angle (β) enclosed by the guide element (33) and the feeding element (25) in the tapering region (41) is between 0° and 15°, but advantageously between 0° and 10°.

8. Apparatus according to one of the preceding claims,
**characterized in that**
the at least one gluing station (3, 4) is provided for gluing an open bottom square (51), and **in that** at least two feeding elements (33) are provided.

9. Apparatus according to one of the preceding claims,
**characterized in that**
the feeding element (33) is flexible under the action of force and, when no longer subjected to the action of force, resumes its original shape or position.

10. Apparatus according to the preceding claim,
**characterized in that**
the feeding element (33) comprises sheet metal or stainless steel.

11. Apparatus according to one of the preceding claims,
**characterized in that**
the feeding element (33) and/or the guide element (25) have/has apertures (44) such as slots or holes.

12. Gluing station (3, 4) for semifinished bag products (24), preferably for installing in bottom-applying apparatuses for cross-bottom valve bags (18),
• which comprises at least one glue-application head (3),
• which has at least one transporting means (42, 32), by means of which semifinished bag products (24) can be fed to the gluing station (3, 4) in a transporting direction (z) and guided past the glue-application head (3) in the process,
**characterized by**
• at least one feeding element (33), which is positioned upstream of the gluing gap (43), as seen in the transporting direction (z) of the bags, and which, together with a guide element (25), defines a feeding region (41), in which the semifinished bag products (24) are fed to the gluing gap (43),
• through which feeding region (41) at least certain constituent parts (47, 61) of the semifinished bag products (24) can be guided,
• and which feeding region (41) tapers in the transporting direction (z) of the semifinished bag products (24).

13. Method for further processing semifinished bag products (24), preferably bottom-applying apparatus (64) for cross-bottom valve bags (18),
• which (64) comprises at least one gluing station (3, 4) with at least one glue-application head (3),
• wherein semifinished bag products (24) are fed to the gluing station (3, 4) using at least one transporting means (42) and are guided past the glue-application head (3) in the process, **characterized in that**
• at least certain parts (47, 61) of the semifinished bag products (24) are fed to the application head (3) through a feeding region (41),
• and **in that** at least certain parts of the semifinished bag products (24), as they run through the feeding region (41), are exposed to an increasing pressure acting transversely to their transporting direction.

14. Method according to the preceding claim,
**characterized in that**
at least certain parts (47, 61) of the semifinished bag products (24) are spread out in the feeding region (41) - preferably in a direction (y) transverse to the transporting direction (z).

15. Method according to the preceding claim,
**characterized in that**
the parts of the semifinished bag products (24) which are spread out are bottom flaps (47), and **in that** they are spread out in the direction of the outer end of the bottom flap (47).

## Revendications

1. Dispositif (64) pour la transformation de produits semi-finis pour sacs (24), de préférence dispositif d'application de fonds pour sacs à valve à fond croisé (18),
- qui comprend au moins un poste d'encollage (3, 4) avec au moins une tête d'application de colle (3),
- au moins un moyen de transport (42, 32) avec lequel des produits semi-finis pour sacs (24) peuvent être acheminés au poste d'encollage (3, 4) dans une direction de transport (z) et peuvent être alors avancés devant la tête d'application de colle (3),
**caractérisé par**
- au moins un élément d'alimentation (33) qui est monté avant la fente d'encollage (43) dans la direction de transport (z) des produits semi-finis pour sacs (24),
- et qui définit conjointement avec un élément de guidage (25) une région d'alimentation (41) des produits semi-finis pour sacs (24) à la tête d'application (3),
- à travers laquelle région d'alimentation (41) au moins des constituants (47, 61) des produits semi-finis pour sacs (24) peuvent être guidés,
- et laquelle région d'alimentation (41) se rétrécit dans la direction de transport (z) des produits semi-finis pour sacs (24).

2. Dispositif selon la revendication 1,
**caractérisé par**
au moins un contre-appui (5), lequel (5) forme conjointement avec la tête d'application de colle (3) une fente d'encollage (43), dans laquelle (43) les produits semi-finis pour sacs (24) peuvent être encollés lors de leur passage devant la tête d'application (3).

3. Dispositif selon l'une quelconque des revendications précédentes,
**caractérisé en ce que**
l'au moins un poste d'encollage (3, 4) est un poste d'encollage pour l'encollage du fond du sac (17) pourvu d'un volet (20, 51).

4. Dispositif selon l'une quelconque des revendications précédentes,
**caractérisé par**
une fente supplémentaire (63), de préférence une fente à rouleaux, qui est montée avant l'élément d'alimentation (33) et la fente d'encollage (43) dans la direction de transport des produits semi-finis pour sacs (24), et dans laquelle (63) au moins une partie des surfaces à encoller peut être sollicitée en pression.

5. Dispositif selon la revendication précédente,
**caractérisé par**
une région de guidage (65) pour les produits semi-finis pour sacs (24), qui s'élargit fortement dans la direction de transport (z) des produits semi-finis pour sacs (24) après la fente supplémentaire (63), pour ensuite se rétrécir dans la région de l'élément d'alimentation (33).

6. Dispositif selon l'une quelconque des deux revendications précédentes,
**caractérisé par**
une région de guidage (65) pour les produits semi-finis pour sacs (24), dont l'épaisseur ne varie pas sur une certaine distance dans la direction de transport (50) des produits semi-finis pour sacs (24) avant la fente supplémentaire (63) dans la région des régions à encoller.

7. Dispositif selon l'une quelconque des revendications précédentes,
**caractérisé en ce que**
l'angle (ß) formé par l'élément de guidage (25) et l'élément d'alimentation (33), dans la région (41) se rétrécissant, est compris entre 0° et 15°, avantageusement toutefois entre 0° et 10°.

8. Dispositif selon l'une quelconque des revendications précédentes,
**caractérisé en ce que**
l'au moins un poste d'encollage (3, 4) est prévu pour l'encollage d'un parallélogramme ouvert formant le fond (51), et **en ce qu'**au moins deux éléments d'alimentation (33) sont prévus.

9. Dispositif selon l'une quelconque des revendications précédentes,
**caractérisé en ce que**
l'élément d'alimentation (33) est flexible sous l'application d'une force et à la fin de l'application de la force, reprend sa forme ou sa position initiale.

10. Dispositif selon la revendication précédente,
**caractérisé en ce que**
l'élément d'alimentation (33) est en tôle ou en acier inoxydable.

11. Dispositif selon l'une quelconque des revendications précédentes,
**caractérisé en ce que**
l'élément d'alimentation (33) et/ou l'élément de guidage (25) présentent des évidements (44) tels que des fentes, des trous ou des trous oblongs.

12. Poste d'encollage (3, 4) pour produits semi-finis pour sacs (24), de préférence pour l'installation dans des dispositifs d'application de fonds pour sacs à valve à fond croisé (18),
- qui comprend au moins une tête d'application de colle (3),
- qui présente au moins un moyen de transport (42, 32) avec lequel des produits semi-finis pour sacs (24) peuvent être acheminés au poste d'encollage (3, 4) dans une direction de transport (z) et peuvent être alors avancés devant la tête d'application de colle (3),
**caractérisé par**
- au moins un élément d'alimentation (33) qui est monté avant la fente d'encollage (43) dans la direction de transport (z) des sacs, et qui définit conjointement avec un élément de guidage (25) une région d'alimentation (41) des produits semi-finis pour sacs (24) à la fente d'encollage (43),
- à travers laquelle région d'alimentation (41) au moins des constituants (47, 61) des produits semi-finis pour sacs (24) peuvent être guidés,
- et laquelle région d'alimentation (41) se rétrécit dans la direction de transport (z) des produits semi-finis pour sacs (24).

13. Procédé pour la transformation de produits semi-finis pour sacs (24), de préférence dispositif d'application de fonds (64) pour sacs à valve à fond croisé (18),
- lequel (64) comprend au moins un poste d'encollage (3, 4) avec au moins une tête d'application de colle (3),
- des produits semi-finis pour sacs (24) étant acheminés au poste d'encollage (3, 4) en utilisant au moins un moyen de transport (42) et passant alors devant la tête d'application de colle (3),
**caractérisé en ce**
- **qu'**au moins des parties (47, 61) des produits semi-finis pour sacs (24) sont acheminées à la tête d'application (3) à travers une région d'alimentation (41),
- et en ce qu'au moins des parties des produits semi-finis pour sacs (24), lors du passage à travers la région d'alimentation (41), sont exposées à une pression croissante, qui agit transversalement à sa direction de transport.

14. Procédé selon la revendication précédente,
**caractérisé en ce**
**qu'**au moins des parties (47, 61) des produits semi-finis pour sacs (24) sont élargies par étirement dans la région d'alimentation (41) - de préférence dans une direction (y) transversalement à la direction de transport (z).

15. Procédé selon la revendication précédente,
**caractérisé en ce que**
les parties des produits semi-finis pour sacs (24) qui ont été élargies par étirement sont des volets de fond (47), et **en ce qu'**elles sont étirées dans la direction de l'extrémité extérieure du volet de fond (47).
